# EUROPÄISCHE PATENTSCHRIFT

(11) **EP 2 030 896 B1**
(45) Veröffentlichungstag und Bekanntmachung des Hinweises auf die Patenterteilung: **28.03.2012**
(21) Anmeldenummer: 08014409.0
(22) Anmeldetag: 13.08.2008
(51) Int. Cl.: B65B 19/20, B65B 19/24, B31B 3/00

(54) **Verfahren und Vorrichtung zum Herstellen von Zigarettenpackungen des Typs Klappschachtel**
Method and device for manufacturing hinged lid cigarette packages
Procédé et dispositif de fabrication de paquets de cigarettes à couvercle articulé

(30) Priorität: 03.09.2007 DE 102007041648
(43) Veröffentlichungstag der Anmeldung: 04.03.2009
(73) Patentinhaber: Focke & Co. (GmbH & Co. KG), 27283 Verden (DE)
(72) Erfinder: Bretthauer, Hans-J., 28201 Bremen (DE)
(74) Vertreter: Bolte, Erich

(56) Entgegenhaltungen:
- EP-A- 1 712 470
- WO-A-03/045783
- US-A- 4 004 395

## Beschreibung

Die Ereindung betrifft ein Verfahren zum Herstellen von (Zigaretten-)Packungen des Typs Klappschachtel/Hinge Lid, aus einem Packungszuschnitt zur Bildung von Schachtelteil und einem mit diesem schwenkbar verbundenen Deckel, mit einem aus einem gesonderten Zuschnitt gebildeten Kragen und mit einem eine Zigarettengruppe als Packungsinhalt umhüllenden Innenzuschnitt, der eine Stirnfaltung und/oder Bodenfaltung bildet, wobei der Innenzuschnitt an die Außenseite eines an einem Faltrevolver angeordneten Falt-Hohlkörpers - eines Faltdoms - gelegt und um diesen herumgefaltet wird unter Bildung der Boden- oder Stirnfaltung am freien, offenen Ende des Faltdorns. Weiterhin betrifft die Erfindung eine Vorrichtung zur Durchführung des Verfahrens.

Klappschachteln sind in unterschiedlichen, aber sehr ähnlichen Ausführungen der weltweit überwiegende Typ einer Zigarettenpackung. Die Packung, nämlich Klappschachtel, besteht aus einem einstückigen Packungszuschnitt aus dünnem Karton, der einen Schachteilteil und einen Deckel bildet, die im Bereich einer Schachtel-Rückwand und Deckel-Rückwand durch ein quergerichtetes Liniengelenk miteinander verbunden sind. Ein innerhalb des Schachtefteils befestigter Kragen besteht überwiegend aus einem gesonderten Zuschnitt aus dünnem Karton.

Eine Verpackungsmaschine für die Fertigung der eingangs genannten Zigarettenpackungen in kontinuierlicher Arbeitsweise ist bekannt durch WO 03/045783. Bei dieser bekannten Maschine wird lediglich der Innenzuschnitt (Stanniolzuschnitt) auf einem Faltdorn vorgefaltet und mit der innerhalb des Faltdoms angeordneten Zigarettengruppe aus- bzw. abgeschoben. Auf dem Innenzuschnitt ist der bei diesem Packungstyp übliche Kragen angeordnet. Die auf dem Faltdorn gebildete Einheit wird in eine teilweise vorgefaltete Packung einer gegenüberliegenden Revolvertasche des Faltrevolvers eingeschoben. In diesem Bereich wird dann die Packung komplettiert.

Der Erfindung liegt die Aufgabe zugrunde, Maßnahmen für eine in der Leistung und Zuverlässigkeit verbesserte kontinuierliche Fertigung von (Zigaretten-)Packungen des Typs Klappschachtel vorzuschlagen.

Zur Lösung dieser Aufgabe ist das erfindungsgemäße Verfahren durch folgende Merkmale gekennzeichnet:
a) der Packungszuschnitt in der Ausführung für eine Längsfaltung wird mit einem aus Schachtel-Vorderwand, Bodenwand, Schachtel-Rückwand bestehenden Bereich an den Faltdorn bzw. an den gefalteten Innenzuschnitt angelegt, derart, dass Schachtel-Seitenlappen und Deckel-Seitenlappen seitlich über den Faltdorn hinweg ragen,
b) sodann werden innere Faltlappen aufgerichtet und an den Faltdorn bzw. an den Innenzuschnitt angelegt, nämlich innere Schachtel-Seitenlappen und innere Deckel-Seitenlappen,
c) die aufgerichteten inneren Seitenlappen werden danach in ihre Ausgangsstellung in der Ebene des Packungszuschnitts zurück gefaltet,
d) danach werden die Zigarettengruppe als Packungsinhalt, Innenzuschnitt und der Packungszuschnitt aus dem Faltdorn aus- bzw. von diesem abgeschoben,
e) nach dem Abschieben vom Faltdorn werden die Schachtel-Seitenlappen erneut gefaltet gegen den aus Zigarettengruppe und Innenzuschnitt bestehenden Zigarettenblock,
f) danach wird der Packungszuschnitt während des weiteren Transports durch den Faltrevolver fertiggefaltet.

Bei dem erfindungsgemäßen Verfahren ist ein herkömmlicher Packungszuschnitt einsetzbar, der nach dem Längsfaltprinzip aufgebaut ist, unter anderem mit übereinstimmenden Seitenwänden aus inneren und äußeren Schachtel-Seitenlappen und inneren und äußeren Deckel-Seitenlappen. Weiterhin ist vorgesehen, dass mindestens ausgewählte Faltlappen des Packungszuschnitts im Bereich des Faltdorns vorgefaltet werden, also gegen eine formstabile Abstützung. Die Fertigfaltung der Klappschachtel bzw. des Packungszuschnitts erfolgt außerhalb des Bereichs des Faltdorns. Der Zuschnitt wird dabei um den Packungsinhalt, also um einen Zigarettenblock, herumgefaltet.

Gemäß einer weiteren Besonderheit der Erfindung wird der Deckel während der Anlage des Packungszuschnitts am Faltdorn bzw. am Innenzuschnitt ganz oder teilweise gefaltet, derart, dass eine Stirnwand des Deckels in die packungsgemäße Position gefaltet ist und an einer Stirnfaltung des Innenzuschnitts anliegt. In dieser (Zwischenfalt-)Stellung des Deckels wird die Einheit aus Zigarettengruppe, Innenzuschnitt und Packungszuschnitt vom Faltdorn abgeschoben, wobei der teilweise gefaltete Deckel eine stabilisierende Wirkung ausübt.

In besonderer Weise wird der Kragen bzw. ein Zuschnitt für den Kragen zugeführt und an den Innenzuschnitt in packungsgemäßer Relativstellung angelegt, und zwar im Bereich des Faltdorns. Hierfür wird ein rotierendes Zuführorgan eingesetzt, wie es im Prinzip in EP 0 839 719 dargestellt ist. Das Organ ist mit einem Saughalter für den Kragen versehen, insbesondere mit einem im Querschnitt teilkreisförmigen Segment mit Saugbohrungen, an dessen Außenseite der Kragen mit einem Teilbereich anliegt, sodass ein rückwärtiger Kragen-Seitenlappen an eine in Förderrichtung vorn liegende Schmalseite des Faltdorns bzw. des Innenzuschnitts angelegt und sodann fertiggefaltet werden kann.

Weitere Merkmale der Erfindung beziehen sich auf die Besonderheit der Vorrichtung.

Einzelheiten des Verfahrens und der Vorrichtung werden nachfolgend anhand der Zeichnungen näher erläutert. Es zeigt:
Fig. 1 eine (Zigaretten-)Packung des Typs Klappschachtel in perspektivischer Darstellung,
Fig. 2 einen Zuschnitt, nämlich Packungszuschnitt, für eine Klappschachtel gemäß Fig. 1,
Fig. 3 eine Vorrichtung zum Herstellen von Klappschachteln in schematischer Seitenansicht,
Fig. 4 ein Fließbild mit den einzelnen Fertigungsschritten in perspektivischer Darstellung,
Fig. 5 eine erste Arbeitsstation, nämlich Zuführung eines Kragens,
Fig. 6 die Station gemäß Fig. 5 bei der Anbringung des Kragens an einem Faltdorn,
Fig. 7 die Einzelheit gemäß Fig. 6 in Ansicht gemäß Sichtebene VII-VII der Fig. 6,
Fig. 8 eine weitere Einzelheit der Vorrichtung bzw. eine Arbeitsstation zum Vorfalten des Zuschnitts,
Fig. 9 das Detail IX der Fig. 8 in vergrößertem Maßstab,
Fig. 10 die Einzelheit gemäß Fig. 8, Fig. 9 in einer veränderten Relativstellung,
Fig. 11 die Einzelheit gemäß Fig. 10 in Draufsicht in der Sichtebene XI-XI der Fig. 10,
Fig. 12 eine Einzelheit der Vorrichtung, nämlich eine Station zum Falten von Faltlappen des Deckels,
Fig. 13 die Einzelheit gemäß Fig. 12 in veränderter Relativstellung,
Fig. 14 die Einzelheit gemäß Fig. 12, Fig. 13 in Draufsicht in der Sichtebene XIV-XIV der Fig. 13,
Fig. 15 eine Einzelheit der Vorrichtung, nämlich ein Aggregat zur Handhabung des Kragens bei der Übergabe an einen Faltdorn, in perspektivischer Darstellung,
Fig. 16 einen Ausschnitt der Vorrichtung bei der Zusammenführung von Packungsinhalt und Packung, teilweise im Radialschnitt eines Revolvers,
Fig. 17 die Einzelheit gemäß Fig. 16 in Draufsicht bzw. Radialansicht, teilweise im Querschnitt,
Fig. 18 eine Einzelheit analog zu Fig. 16, Fig. 17 nach dem Zusammenführen von Packungsinhalt und Packung in Seitenansicht,
Fig. 19 die Einzelheit gemäß Fig. 18 in Draufsicht entsprechend Sichtebene XIX-XIX in Fig. 18,
Fig. 20 eine Einzelheit während der Faltung von Faltlappen eines Deckels in Seitenansicht,
Fig. 21 die Einzelheit gemäß Fig. 20 in Draufsicht entsprechend Sichtebene XXI in Fig. 20,
Fig. 22 eine Einzelheit der Vorrichtung zum Falten weiterer von Faltlappen des Zuschnitts, nämlich von Seitenlappen im Bereich eines Schachtelteils,
Fig. 23 eine Ansicht der Einzelheit gemäß Fig. 22 entsprechend Pfeil XXIII in Fig. 22,
Fig. 24 eine weitere Falteinheit zum Aufrichten eines Bereichs des Zuschnitts, nämlich einer Schachtel-Vorderwand, in Draufsicht gemäß Pfeil XXIV in Fig. 25,
Fig. 25 die Einzelheit gemäß Fig. 24 in Seitenansicht,
Fig. 26 eine Einzelheit analog Fig. 25 zum Aufrichten eines weiteren Teils des Zuschnitts, insbesondere eines Bodens in Seitenansicht,
Fig. 27 eine weitere Einzelheit der Vorrichtung, nämlich ein Aggregat zum Beleimen von Faltlappen des Zuschnitts in Queransicht,
Fig. 28 ein Faltaggregat zum Falten von beleimten Faltlappen im Anschluss an das Aggregat gemäß Fig. 27.

Es geht um die Herstellung von Packungen 10 des Typs Klappschachtel für insbesondere Zigaretten. Die Packung 10 besteht standardmäßig aus einem (unteren) Schachtelteil 12 und einem Deckel 13. Die Packung 10 besteht aus einem einstückigen Packungszuschnitt 11 aus dünnem Karton oder anderem gleichwertigen Packmaterial. Der Zuschnitt 11 ist nach dem Prinzip der Längsfaltung aufgebaut. In vorgegebener Reihenfolge schließen Bereiche für eine Schachtel-Vorderwand 14, eine Bodenwand 15, eine Schachtel-Rückwand 16, eine Deckel-Rückwand 17, eine Stirnwand 18 und eine Deckel-Vorderwand 19 aneinander an. Schmale, aufrechte Seitenwände des Schachtelteils 12 bestehen aus einander ganz oder teilweise überdeckenden äußeren Schachtel-Seitenlappen 20 und inneren Schachtel-Seitenlappen 21. Diese Seitenlappen 20, 21 sind mit der Schachtel-Vorderwand 14 bzw. der Schachtel-Rückwand 16 verbunden. An den innenliegenden Schachtel-Seitenlappen 21 sind Boden-Ecklappen 22 angeordnet, die bei der fertig gefalteten Packung 10 an der Innenseite der Bodenwand 15 anliegen.

In analoger Weise sind im Bereich des Deckels 13 an der Deckel-Rückwand 17 innere Deckel-Seitenlappen 23 und an der Deckel-Vorderwand 19 äußere Deckel-Seitenlappen 24 angeordnet, die bei wechselseitiger Überlappung jeweils Deckel-Seitenwände bilden. Am inneren Deckel-Seitenlappen 23 sind Stirn-Ecklappen 25 angeordnet, die bei der fertigen Packung an der Innenseite der Stirnwand 18 anliegen. Am freien Rand der Deckel-Vorderwand 19 befindet sich ein Deckel-Innenlappen 26, der gegen die Innenseite der Deckel-Vorderwand 19 gefaltet ist. Die Teile bzw. Faltlappen des Deckels 13 sind mit den Bereichen des Schachtelteils 12 über ein quergerichtetes Liniengelenk 27 verbunden, welches ein Öffnen und Schließen des Deckels 13 ermöglicht.

Eine Klappschachtel 10 mit einem Packungszuschnitt 11 im Wesentlichen in der Ausführung gemäß Fig. 2 soll unter Anwendung von kontinuierlichen Arbeits-, insbesondere FaltSchritten gefertigt werden.

Die Vorrichtung gemäß Fig. 3 besteht aus den Haupteinheiten Zigaretten-Magazin 28, Taschenkette 29 und Faltrevolver 30. In dem in herkömmlicher Weise ausgebildeten Zigaretten-Magazin 28 wird ein Vorrat an Zigaretten ständig zur Verfügung gestellt. In einem unteren Bereich werden Zigarettengruppen 31 entsprechend dem Inhalt einer Packung 10 taktweise aus dem Zigaretten-Magazin 28 ausgeschoben und in eine jeweils bereit gehaltene Tasche 32 der Taschenkette 29 eingeschoben.

Die Taschenkette 29 ist über Führungs- und Umlenkorgane so geführt, dass die Beschickung der Taschen 32 im Bereich des Zigaretten-Magazins 28 während eines zeitweiligen Stillstands eines horizontalen Beschickungstrums 33 erfolgt. Die mit Zigarettengruppen 31 befüllte Taschenkette 29 wird sodann in Richtung des gezeigten Pfeils einem Ausgleichssegment 34 zugeführt. Dieses hat die Form eines Teilkreises, der sich in einem Teilbereich an die kreisförmige Kontur des Faltrevolvers 30 anschmiegt. Ein Übergabetrum 35 der Taschenkette 29 läuft in einem Teilbereich des Faltrevolvers 30 in der kreisbogenförmigen Ebene von Halteorganen des Faltrevolvers 30, sodass eine Übergabe der Zigarettengruppen 31 an den Faltrevolver 30 während der kontinuierlichen Drehbewegung desselben erfolgen kann. Das Ausgleichssegment 35 ist in Umfangsrichtung des Faltrevolvers 30 hin- und herbewegbar, um einen Bewegungsausgleich der Taschenkette 29 zu bewirken, sodass diese im Bereich des Zigaretten-Magazins 28 kurzzeitig still steht, im Übrigen aber kontinuierlich umläuft.

Die erforderlichen Arbeitsschritte zum Falten des Packungszuschnitts 11 und zum Befüllen der Packung 10 werden in zwei parallelen Arbeitsebenen des Faltrevolvers 30 durchgeführt. Dieser ist mit einer Anzahl von Halteorganen bzw. Aufnahmen versehen, die in zwei parallelen, ringsherum laufenden Reihen angeordnet und gleichachsig zueinander ausgerichtet sind. Es handelt sich dabei zum einen um Organe zur Durchführung von Faltschritten, nämlich um Faltdorne 35, also um langgestreckte Hohlkörper mit den Querschnittsabmessungen etwa einer Packung 10. Auf der Außenseite der Faltdorne 35 werden Zuschnitte gefaltet. In einer parallelen Umfangsebene des Faltrevolvers 30 sind Aufnahmen angeordnet für die teilweise fertiggestellten Packungen 10, nämlich Revolvertaschen 36. Eine Besonderheit ist der Ablauf der Fertigungs- bzw. Faltschritte im Bereich des Faltrevolvers 30 oder eines anderen, analog ausgebildeten Endlosförderers. Der Ablauf des Herstellungsverfahrens ist schematisch in Fig. 4 gezeigt, wobei a bis m die einzelnen Arbeitsstationen bzw. -ergebnisse darstellen.

In einem ersten Arbeitsschritt wird der Innenzuschnitt 37 einem Faltdorn 35 zugeführt und um diesen herumgefaltet (Position a). Der Innenzuschnitt 37 aus Papier, Stanniol oder ähnlichem Material wird nach dem Prinzip des Querfaltens um die Außenseite des Faltdorns 35 herumgefaltet. Des Weiteren wird eine Endfaltung im Bereich von überstehenden Faltlappen hergestellt, nämlich eine Stirnfaltung 38. Danach wird ein aus einem gesonderten Zuschnitt bestehender Kragen 39 als Standardteil der Packung 10 zugeführt und an die radial nach innen bzw. oben gerichtete Seite des Faltdorns 35 bzw. des Innenzuschnitts 37 angelegt. Der Kragen 39 besteht aus Kragen-Vorderwand 40 und Kragen-Seitenlappen 41, 42. Der Kragen 39 wird in packungsgemäßer Position benachbart zur Stirnfaltung 38 an den Innenzuschnitt 37 angelegt.

Danach wird der Packungszuschnitt 11 zugeführt und an den Faltdorn 35 auf der zum Kragen 39 gegenüberliegenden Seite angelegt, bei einem Faltrevolver 30 auf der radial außenliegenden Seite. Die Relativstellung des Packungszuschnitts 11 ist so gewählt, dass ein Zentralbereich des Packungszuschnitts 11, bestehend aus Schachtel-Vorderwand 14, Bodenwand 15, Schachtel-Rückwand 16, Deckel-Rückwand 17 an dem Faltdorn 35 bzw. am Innenzuschnitt 37 anliegt. Die seitlichen Faltlappen liegen (zunächst) außerhalb des Bereichs des Faltdorns 35. Faltlappen des Deckels 13, nämlich Stirnwand 18 und Deckel-Vorderwand 19 ragen über das Ende des Faltdorns 35 bzw. über die Stirnfaltung 38 hinaus.

In einem ersten Faltschritt werden freiliegende Faltlappen des Packungszuschnitts 11 aufgerichtet bzw. bis zur Anlage an schmalen Seitenwänden 43 des Faltdorns 35 aufgerichtet. Es handelt sich dabei um die inneren Schachtel-Seitenlappen 21 mit den an diesen angebrachten Boden-Ecklappen 22 (Faltstellung c).

Danach wird der Deckel 13 gefaltet. Der Deckel-Innenlappen 26 ist bereits vorher aufgerichtet und gegen die Innenseite der Deckel-Vorderwand 19 gefaltet. In Position c und d werden Faltlappen des Deckels 13 aufgerichtet, nämlich zunächst die (innenliegenden) Deckel-Seitenlappen 23, einschließlich der Stirn-Ecklappen 25 (Position d). Danach werden die Stirn-Ecklappen 25 gegen die Stirnfaltung 38 des Innenzuschnitts 37 gefaltet und die Stirnwand 18.aufgerichtet (Position e). Die Deckel-Vorderwand 19 wird danach gegen die Ober- bzw. Innenseite des Faltdorns 35 gefaltet (Position f).

Der nächste Verfahrensschritt beinhaltet den Ausschub bzw. Abschub der gefalteten Zuschnitte einschließlich des Packungsinhalts, also einer Zigarettengruppe 31 innerhalb des Faltdorns 35. Diese Einheit wird komplett vom Faltdorn 35 abgeschoben (Position g). Die vorher aufgerichteten, also vorgefalteten Faltlappen 21, 22, werden in die ebene Ausgangsposition zurück gefaltet.

Außerhalb des Faltdorns 35, nämlich in einer in axialer Richtung versetzten kreisförmigen Arbeitsebene des Faltrevolvers 30, wird zunächst der Innenzuschnitt 37 fertig gefaltet unter Bildung einer Bodenfaltung 44 aus überstehenden Faltlappen des Innenzuschnitts 37. Da die Boden-Ecklappen 22 in eine ebene Ausgangsstellung zurückgefaltet sind, können die Faltorgane an den Faltlappen der Bodenfaltung 44 wirksam werden (Position h).

Danach wird der Packungszuschnitt fertig gefaltet. Hierzu werden zunächst die Schachtel-Seitenlappen 21 samt Boden-Ecklappen 22 aufgerichtet unter Anlage an den Zigarettenblock (Position i). Danach werden die Boden-Ecklappen 22 gegen die Bodenfaltung 44 umgelegt (j). Anschließend wird die Bodenwand 15 mit Schachtel-Vorderwand 14 aufgerichtet. Letztere wird an die obere bzw. nach außen gerichtete Seite des Zigarettenblocks angelegt (Positionen k, l). Schließlich werden die flügelartig seitwärts überstehenden äußeren Schachtel-Seitenlappen 20 und Deckel-Seitenlappen 24 (nach Beleimung) umgefaltet gegen die jeweiligen inneren Seitenlappen (m).

Für die Durchführung des Verfahrens zum Herstellen und Füllen der Packungen 10 ist der Faltrevolver 30 mit einer Mehrzahl von Arbeitsstationen im Bereich der Faltdorne 35 einerseits und im Bereich der versetzt angeordneten Revolvertaschen 36 andererseits ausgerüstet. Eine erste Station, nämlich eine Zuschnittstation 45 für die Zuführung des Innenzuschnitts 37 zu einem Faltdorn 35, ist in einem oberen Bereich des in aufrechter Ebene umlaufenden Faltrevolvers 30 positioniert. Die Innenzuschnitte 37 werden hier von einer fortlaufend zugeführten Materialbahn 46 abgetrennt und in der Bewegungsbahn der umlaufenden Faltdorne 35 bereitgehalten zur Übernahme durch die in Bewegungsrichtung vorn liegende Seitenwand 43 des Faltdorns 35. Das Zuführungsaggregat ist vorzugsweise nach Maßgabe der EP 0 839 719 ausgebildet. Der Innenzuschnitt 37 wird nachfolgend in bekannter Weise um den Faltdorn herum gefaltet, und zwar unter Bildung der Stirnfaltung 38.

Im Bereich einer nachfolgenden Kragenstation 47 wird der Kragen 39 dem Faltdorn 35 übergeben und so positioniert und gefaltet, dass die Kragen-Vorderwand 40 an einer radial nach innen gerichteten Wandung des Faltdorns 35 bzw. des Innenzuschnitts 37 anliegt (Fig. 6).

Ein Zuführorgan für den Kragen 39 besteht aus einem Saugsegment 48 (Fig. 5, Fig. 15) das kontinuierlich drehend angetrieben ist. In einer Übernahmestellung wird der durch Förderorgane zugeführte Kragen 39 durch das mit Saugbohrungen 49 ausgestattete Saugsegment 48 erfasst und infolge der Drehbewegung des Saugsegments 48 in die Bewegungsbahn der Faltdorne 35 eingeführt (Fig. 5). Der Kragen 39 wird durch das Saugsegment 48 mit einer besonderen Relativstellung erfasst, nämlich derart, dass der in Drehrichtung vorn liegende Kragen-Seitenlappen 41 und mindestens ein Teilbereich der Kragen-Vorderwand 40 an der Fläche des Saugsegments 48 anliegen, während der Kragen-Seitenlappen 42 und insbesondere ein Teilbereich der Kragen-Vorderwand 40 außerhalb des Bereichs des Saugsegments 48 frei liegen. Die Bewegungen sind so aufeinander abgestimmt, dass der freie Kragen-Seitenlappen 42 von der vorn liegenden Seitenwand 43 des Faltdorns 35 erfasst wird, während sich die Kragen-Vorderwand 40 im Bereich der radial nach innen gerichteten Wand des Faltdorns 35 befindet. Durch abgestimmtes Wegschalten der Saugluft wird der Kragen 39 freigegeben und von dem Faltdorn 35 übernommen. Das Saugsegment 48 dreht an der Rückseite des Faltdorns 35 wieder aus der Bewegungsbahn des Faltrevolvers 30 heraus in die Aufnahmestellung. Zur Durchführung dieser Bewegungen ist das Saugsegment außermittig an einer kontinuierlich rotierenden Tragscheibe 50 angebracht.

Der Kragen 39 wird in der gefalteten Stellung am Faltdorn 35 bzw. am Innenzuschnitt 37 durch Halteorgane fixiert. Es handelt sich dabei zum einen um Haltefinger 51, 52, die an gegenüberliegenden Seiten des Faltdorns 35, nämlich an den etwa radialgerichteten Seitenwänden 43 wirksam werden. Die schwenkbar am Faltrevolver 30 gelagerten und jedem Faltdorn 35 zugeordneten Haltefinger 51, 52 erfassen die Kragen-Seitenlappen 41, 42 und fixieren diese am Faltdorn 35. Weiterhin wird ein Innenhalter 53 wirksam, der mit einem etwa in Umfangsrichtung weisenden Halteschenkel 54 die Kragen-Vorderwand 40 erfasst. Die Relativstellung der Halteorgane 51, 52, 53 ist so gewählt, dass während einer ersten Phase der Kragen 39 nicht an den Faltdorn 35 bzw. an den Innenzuschnitt 37 gedrückt wird, sondern mit geringem Spiel gehalten ist (Fig. 6). In dieser Stellung wird ein Justierorgan 55 wirksam, welches auf nach oben gerichtete bzw. dem freien Ende des Faltdorns 35 zugekehrte Kanten des Kragens 39 einwirkt und durch Verschiebung die korrekte Stellung des Kragens 39 herstellt (Fig. 7). Danach wird der Kragen 39 vollflächig an den Faltdorn 35 gedrückt.

Weiterhin sind im Bereich eines Faltdorns 35 Halteorgane wirksam, die den gefalteten, nicht verleimten Innenzuschnitt 37 auf dem Faltdorn 35 fixieren. Es handelt sich dabei um Greiffinger 56, 57, die im Bereich der Seitenwände 43, 44 den Innenzuschnitt 37 an den Faltdorn 35 drücken. Die Greiffinger 56 sind mit dem im Querschnitt winkelförmig ausgebildeten Innenhalter 53 verbunden als quer zum Halteschenkel 54, etwa radialgerichtete Organe. Die Greiffinger 57 an der gegenüberliegenden, vorderen Seite des Faltdorns 35 sind gesonderte Organe. Die Greiffinger 56, 57 sind stegartig ausgebildet mit Abstand voneinander (Fig. 7).

In einem unteren Bereich des Faltrevolvers 30 befindet sich eine weitere Zuschnittstation 58. Hier werden die Packungszuschnitte 11 zugeführt. Die etwa in radialgerichteter Ebene mit Abstand voneinander zugeführten Packungszuschnitte 11 werden an die nach außen gerichtete Seite des Faltdorns 35 bzw. an den Innenzuschnitt 37 angelegt, und zwar in der beschriebenen Relativstellung gemäß Fig. 4, Position c. Ein als Förderwalze 59 ausgebildetes Zuführorgan ist am Umfang mit Aufnahmen 60 für jeweils einen Packungszuschnitt 11 versehen. Diese Aufnahmen 60 sind so ausgebildet, dass ausgewählte Faltlappen des Packungszuschnitts 11 bei der Übergabe an einen Faltdorn 35 gefaltet werden, und zwar in eine quer- bzw. radialgerichtete Faltstellung unter Anlage an den Seitenwänden 43 des Faltdorns 35. Die Faltorgane der Aufnahme 60 sind als Formorgane 61 ausgebildet mit einer bogenförmigen Kontur, an der die betreffenden Faltlappen, nämlich die inneren Schachtel-Seitenlappen 21 anliegen. Durch die wechselseitige Abwälzbewegung der Aufnahme 60 mit den Formorganen 61 an dem Faltdorn 35 wird erreicht, dass zunächst der in Drehrichtung des Faltrevolvers 30 vorn liegende Schachtel-Seifenlappen 21 und danach der gegenüberliegende Schachtel-Seitenlappen 21 an den Faltdorn 35 angeformt wird (Fig. 8 bis Fig. 10). Die Schachtel-Seitenlappen 21 kommen dabei teilweise auch zur Anlage an den Kragen-Seitenlappen 41, 42. Die Formorgane 61 sind kammartig ausgebildet, also in mehrere Einzelorgane mit Abstand voneinander aufgeteilt, sodass sie in die Zwischenräume zwischen anderen Faltorganen eintreten können insbesondere in Zwischenräume zwischen den Greiffingern 56, 57.

Auf dem Transportweg der Packungszuschnitte 11 zur Zuschnittstation 58 wird der Deckel-Innenlappen 26 aufgerichtet in eine Stellung quer zum Packungszuschnitt 11 (Fig. 8). Dieser Faltschritt bewirkt eine Vorfaltung der betroffenen Faltlappen des Packungszuschnitts 11.

Es schließt an eine unmittelbar benachbarte Faltstation 62. In deren Bereich werden weitere ausgewählte Faltlappen des Packungszuschnitts 11 bearbeitet. Es werden die inneren Deckel-Seitenlappen 23 nacheinander aufgerichtet bis zur Anlage an dem Faltdorn 35. Die mit den Deckel-Seitenlappen 23 verbundenen Stirn-Ecklappen 25 werden ebenfalls aufgerichtet.

Als Faltorgan dient ein benachbart zum Faltrevolver 30 angeordnetes, ortsfestes Faltrad 63 mit am Umfang angeordneten, abstehenden fingerartigen Vorsprüngen 64, 65. Diese weisen eine gerundete Kontur auf. Das Faltrad 63 wird drehend bewegt, derart, dass die einer Packung 10 bzw. einem Faltdorn 35 zugeordneten Vorsprünge 64, 65 zuerst den in Bewegungsrichtung vorn liegenden Deckel-Seitenlappen 23 erfassen und gegen die vordere Seitenwand 43 des Faltdorns 35 drücken (Fig. 12, Fig. 13). Bei der weiteren Bewegung wird der rückwärtige Deckel-Seitenlappen 23 durch den rückwärtigen Vorsprung 65 erfasst und gegen die rückwärts gerichtete Seitewand 43 gefaltet. Der Packungszuschnitt 11 erhält dabei Kontakt mit einer zwischen den Vorsprüngen 64, 65 gebildeten Stützfläche 66 des Faltrads 63. Dieses ist als Scheibe ausgebildet mit schmalen, stegartigen Vorsprüngen 64, 65 (Fig. 14).

Im Anschluss an die Faltstation 62 gelangen die Faltdorne 35 mit den teilweise gefalteten Zuschnitten in einen Übergabebereich 67. Dieser befindet sich in einem Abschnitt des Faltrevolvers 30, in dem die Taschenkette 29 in gleichgerichteter Ebene mit dem Umfang des Faltrevolvers 30 geführt ist. Im Verfahrensablauf entspricht der Übergabebereich 67 der Position f gemäß Fig. 4. Die Taschen 32 der Taschenkette 29 laufen unmittelbar neben einer Einführungsöffnung 68 der Faltdorne 35 (Fig. 16, Fig. 17). Durch einen Stößel 69 wird die Zigarettengruppe 31 aus der exakt auf einen Faltdorn 35 ausgerichteten Tasche 32 ausgeschoben und in den benachbarten Faltdorn 35 eingeführt. Die Zigarettengruppe 31 wird zunächst bis zum freien Ende des Faltdorns 35 verschoben, nämlich bis zur Anlage an der Stirnfaltung 38 des Innenzuschnitts 37. Bei fortgesetzter Schubbewegung des Stößel 69 wird der Innenzuschnitt 37 sowie der Packungszuschnitt 11 vom Faltdorn 35 abgeschoben. Die Einheit aus Zigarettengruppe und Zuschnitten 11, 37 gelangt in eine benachbart zum Faltdorn 35 angeordnete Revolvertasche 36. Die Ausschubbewegung der Einheit erfolgt gegen einen synchron bewegten Haltestößel 70, der der Revolvertasche 36 zugeordnet ist. Der Haltestößel 70 erhält Anlage am Deckel 13 der Packung 10 bzw. an der Stirnwand 18, sodass der Deckel während der Aus- bzw. Abschubbewegung in der Falt- bzw. Schließstellung fixiert ist (Fig. 16, Fig. 17).

Die Revolvertasche 36 ist auf der dem Faltdorn 35 bzw. der Packung 10 zugekehrten Seite offen. Die Revolvertasche 36 besteht aus einer Oberwand 71, einer Unterwand 72, und Seitenbegrenzungen 73. Die Taschenwände 71, 72, 73 sind so ausgebildet und bemessen, dass der Deckel 13 komplett und ein benachbarter Bereich des Schachtelteils 12 in der Revolvertasche 36 Aufnahme finden. Die Tasche ist an einem Träger angebracht, nämlich an einem radialgerichteten Tragarm 74. Die Revolvertasche 36 ist achsparallel hin- und herbewegbar, insbesondere über den Tragarm 74. Zur Aufnahme einer Packung 10 - samt Inhalt - wird die Revolvertasche 36 in eine Position unmittelbar benachbart zum Faltdorn 35 bewegt bzw. in eine Stellung, in der die Packung 10 bzw. der Packungszuschnitt 11 auf dem Faltdorn 35 angeordnet ist, sodass die Revolvertasche 36 eine Außenumhüllung bildet, die synchron mit der Aus- und Abschubbewegung in die Ausgangstellung zurückgefahren wird (Fig. 20, 21). Die gefalteten Lappen des Packungszuschnitts 11, nämlich Schachtel-Seitenlappen 21, Deckel-Seitenlappen 23 und Boden-Ecklappen 22 bleiben in der aufgerichteten Position. Für die ungefalteten äußeren Schachtel-Seitenlappen 20 sind Seitenführungen vorgesehen, nämlich entsprechend positionierte aufrechte Führungsstege 75 an der Revolvertasche 36. Des Weiteren bleiben die äußeren Deckel-Seitenlappen 24 in der quergerichteten, ungefalteten Position. Die Seitenbegrenzungen 73 der Revolvertasche 36 sind mit Schlitzen 76 versehen, durch die die quergerichteten Deckel-Seitenlappen 24 im Bereich der Revolvertasche 36 hindurchtreten (Fig. 19).

Die Revolvertasche 36 kehrt nach Übernahme der Packung 10 bzw. der Zuschnitte 11 und 37 mit Zigarettengruppe 31 in die vom Faltdorn 35 beabstandete Ausgangsposition zurück (Fig. 20, 21). Diese Stellung entspricht dem Verfahrensschritt g gemäß Fig. 4. Die Bewegung spielt sich in einem mittleren Bereich des Ausgleichssegments 34 auf dem Faltrevolver 30 ab. In diesem Bereich werden die vorgefalteten Faltlappen, nämlich die Schachtel-Seitenlappen 21 mit den Boden-Ecklappen 22 in die Ausgangsstellung zurückgefaltet. Hierfür sind besondere Rückformorgane vorgesehen. Es handelt sich dabei um (nicht mit den Revolvertaschen 36 bewegbare, ortsfeste) Formstege 77 zu beiden Seiten einer jeden Revolvertasche 36. Die Formstege 77 sind mit einer Schrägfläche 78 am freien, vorderen Ende versehen. Diese ist so angeordnet, dass durch die Relativbewegung, nämlich durch die Rückkehrbewegung der Revolvertasche 36 mit dem Packungszuschnitt 11 in die Ausgangsstellung die aufgerichteten Schachtel-Seitenlappen 21 erfasst und nach unten bzw. radial nach außen gedrückt werden. Die Endstellung der zurückgefalteten Faltlappen 21 wird ebenfalls durch die Formstege 77 fixiert.

Bei der Weiterbewegung des Faltrevolvers 30 werden überstehende, nämlich über die Zigarettengruppe 31 hinwegragende Bereiche des Innenzuschnitts 37 gefaltet unter Bildung der Bodenfaltung 44 durch geeignete, nicht dargestellte Faltorgane (Faltweichen).

Nach Rückkehr der Revolvertasche 36 mit der teilweise gefalteten Packung 10 in die Ausgangsstellung mit Abstand von dem zugeordneten Faltdorn 35 - entsprechend Position h der Fig. 4 -, werden Faltschritte zum Fertigfalten der Packungszuschnitts 11 eingeleitet. Im Bereich einer Faltstation 79 im oberen Bereich des Faltrevolvers 30, unmittelbar nach Verlassen des Ausgleichssegments 34, werden die inneren Schachtel-Seitenlappen 21 gefaltet, die an der radial äußeren Seite in Bezug auf den Faltrevolver 30 liegen (Fig. 22). Ein Faltorgan in der Faltstation 79, nämlich eine ortsfeste, drehbare Faltscheibe 80 (Fig. 22, Fig. 23) ist mit radialgerichteten Faltelementen versehen. Es handelt sich dabei um abstehende, winkelförmige Faltfinger 81, 82, die aufgrund entsprechender Drehrichtung der Faltscheibe 80 der Bewegung der Packungen 10 bzw. der Revolvertaschen 36 folgen. Aufgrund abgestimmter Bewegung wird zunächst der in Drehrichtung vorn liegende Schachtel-Seitenlappen 21 und danach der gegenüberliegende Schachtel-Seitenlappen 21 durch radial nach innen gerichtete Faltbewegung gegen den Innenzuschnitt 37 bzw. den Zigarettenblock 31/37 gefaltet. Der zweite Schachtel-Seitenlappen 21 wird durch den nachfolgenden Faltfinger 82 aufgrund entsprechend veränderter Relativstellung gefaltet.

In der packungsgemäßen Faltstellung - Anlage der Schachtel-Seitenlappen 21 am Zigarettenblock - werden die betreffenden Faltlappen 21 durch den Revolvertaschen 36 zugeordnete Halteorgane fixiert, nämlich durch schwenkbare Fixierorgane 83, die aus einer zurückgezogenen Ausgangsstellung (Fig. 22, links) in eine Haltestellung unter Anlage eines Kopfes an dem gefalteten Schachtel-Seitenlappen 21 bewegbar sind. Die Fixierorgane 83 laufen in der Haltestellung gemäß Fig. 22, rechts, mit dem Faltrevolver 30 in die nächste Arbeitsstellung.

Während des Transports werden die mit den Schachtel-Seitenlappen 21 aufgerichteten Boden-Ecklappen 22 gegen die Bodenfaltung 44 des Innenzuschnitts 37 gefaltet und in dieser Stellung durch eine ortsfeste, am äußeren Randbereich des Faltrevolvers 30 über eine Teilstrecke verlaufende Stützschiene 84 gehalten (Fig. 24, Fig. 25). Eine mit Abstand zu der Stützschiene 84 verlaufende Unterschiene 85 führt die Bodenwand 15 in einem Schlitz zwischen den Schienen 84, 85.

Ein aus Schachtel-Vorderwand 14 und Schachtel-Seitenlappen 20 bestehender Zuschnittschenkel wird in einer weiteren Faltstation, die in Fig. 3 nicht dargestellt ist, aufgerichtet in eine radial nach außen gerichtete Position (Fig. 24, Fig. 25). Hierfür ist außerhalb der Bewegungsbahn des Faltrevolvers 30, nämlich neben den Schienen 84, 85 ein örtlich wirkendes, zeitweilig mitlaufendes Aufrichtorgan vorgesehen. Es handelt sich dabei um ein drehend umlaufendes, scheibenförmiges Faltstück 86, welches aufgrund Relativbewegung zum Faltrevolver 30 in der betreffenden Faltstation die Schachtel-Vorderwand 14 an einer Unterseite erfasst und aufrichtet.

Während des weiteren Transports wird der Zuschnittschenkel - Schachtel-Vorderwand 14 - weitergefaltet, und zwar durch ortsfeste, schienen- bzw. stangenartige, feststehende Faltorgane, an denen der Zuschnittschenkel entland gleitet, wobei aufgrund der Formgebung die Faltung stattfindet bis zur Anlage der Schachtel-Vorderwand 14 an der radial nach außen gerichteten Seite des Innenzuschnitts 37 (Position j, k, l der Fig. 4). Eine entsprechende Faltschiene 87 ist in Fig. 26 in einer Zwischenfaltstellung gezeigt. Diese ist außerhalb des Wirkungsbereichs der entsprechend bemessenen Stützschiene 84 wirksam. Des Weiteren wird im Anschluss an diese Stützschiene 84 ein Faltorgan wirksam, welches in gleicher Weise ausgebildet ist wie das Faltstück 86, also ein entsprechendes Faltstück 88. Dieses ist gegenüber dem Faltstück 86 in einer in Axialrichtung versetzten Ebene wirksam und richtet die Bodenwand 15 auf zur Anlage an der Bodenfaltung 44 des Innenzuschnitts 37. Etwa zeitgleich wird die Faltschiene 87 für die Schachtel-Vorderwand 14 wirksam.

Die Packung 10 wird nachfolgen durch den Faltrevolver 30 durch eine Leimstation hindurch gefaltet. Die Packung 10 hat nunmehr die Faltstellung gemäß Position I in Fig. 4. Die äußeren Schachtel-Seitenlappen 20 und Deckel-Seitenlappen 24 sind zu beiden Seiten der Revolvertasche 36 in Umfangsrichtung weisend, mit ihrer Innenseite radial nach innen gerichtet. Im Bereich einer Leimstation (nicht gezeigt in Fig. 3) werden die Faltlappen 20, 24 durch ein Leimaggregat 89 an ihrer Innenseite mit Leim beaufschlagt. Das Leimaggregat 89 ist vorzugsweise analog zu DE 10 2007 029 064.2. Das vorzugsweise zwei Düseneinheiten aufweisende Leimaggregat 89 ist so positioniert, dass während einer kurzen Phase den Faltlappen 20/24 Leimdüsen gegenüberliegen zur Übertragung von Leimpunkten auf die Faltlappen 20, 24.

Die in vorstehender Weise beleimte Packung 10 gelangt nun in eine Endfaltstation 90. In dieser ist an der Innenseite des Faltrevolvers 30 (in Radianrichtung) ein drehend bewegbares Faltorgan, nämlich eine Faltwalze 91 gelagert mit Faltorganen am Umfang. Diese bestehen aus bogenförmigen Stegen 92, 93 mit runden bzw. kreisförmigen Faltenden 94. Diese erfassen aufgrund der Relativbewegung zwischen Faltrevolver 30 und Faltwalze 91 zunächst auf der einen Seite die Faltlappen 20, 24 und falten diese gegen die Seitenfläche der Packung 10, nämlich gegen die inneren Schachtel-Seitenlappen 21 und Deckel-Seitenlappen 23. Danach werden in einer ebenfalls abwälzenden Faltbewegung die gegenüberliegenden Faltlappen 20, 24 entsprechend gefaltet.

Die somit fertiggestellte Packung (Position m in Fig. 4) wird durch einen Abförderer 95 vom Faltrevolver übernommen und anderweitiger Verarbeitung zugeführt.

## Patentansprüche

1. Verfahren zum Herstellen von (Zigaretten-)Packungen (10) des Typs Klappschachtel/Hinge Lid, aus einem Packungszuschnitt (11) zur Bildung von Schachtelteil (12) und einem mit diesem schwenkbar verbundenen Deckel (13), mit einem aus einem gesonderten Zuschnitt gebildeten Kragen (39) und mit einem eine Zigarettengruppe (31) als Packungsinhalt umhüllenden Innenzuschnitt (37), der eine Stimfaltung (38) und/oder Bodenfaltung (44) bildet, wobei der Innenzuschnitt (37) an die Außenseite eines an einem Faltrevolver (30) angeordneten Falt-Hohlkörpers - eines Faltdoms (35) - gelegt und um diesen herumgefaltet wird unter Bildung der Boden- oder Stirnfaltung am freien, offenen Ende des Faltdorns (35) **gekennzeichnet durch** folgende Merkmale:
a) der Packungszuschnitt (11) in der Ausführung für eine Längsfaltung wird mit einem aus Schachtel-Vorderwand (14), Bodenwand (15), Schachtel-Rückwand (16) bestehenden Bereich an den Faltdorn (35) bzw. an den gefalteten Innenzuschnitt (37) angelegt, derart, dass Schachtel-Seitenlappen (20, 21) und Deckel-Seitenlappen (23, 24) seitlich über den Faltdorn (35) hinweg ragen,
b) sodann werden innere Faltlappen aufgerichtet und an den Faltdorn (35) bzw. an den Innenzuschnitt (37) angelegt, nämlich innere Schachtel-Seitenlappen (21) und innere Deckel-Seitenlappen (23),
c) die aufgerichteten inneren Seitenlappen (21, 22) werden danach in ihre Ausgangsstellung in der Ebene des Packungszuschnitts (11) zurück gefaltet,
d) danach werden die Zigarettengruppe (31) als Packungsinhalt, Innenzuschnitt (37) und der Packungszuschnitt (11) aus dem Faltdorn (35) aus- bzw. von diesem abgeschoben,
e) nach dem Abschieben vom Faltdorn (35) werden die Schachtel-Seitenlappen (21) erneut gefaltet gegen den aus Zigarettengruppe (31) und Innenzuschnitt (37) bestehenden Zigarettenblock,
f) danach wird der Packungszuschnitt (11) während des weiteren Transports **durch** den Faltrevolver (30) fertiggefaltet.

2. Verfahren nach Anspruch 1, **gekennzeichnet durch** folgende Merkmale:
a) nach dem Anlegen des Packungszuschnitts (11) an den Faltdorn (35) bzw. Innenzuschnitt (37) werden Faltlappen des Deckels (13), nämlich innere Deckel-Seitenlappen (23) mit Stirn-Ecklappen (25) sowie Stirnwand (18) und Deckel-Vorderwand (19) in die packungsgemäße Position gefaltet,
b) danach wird die Einheit aus Packungsinhalt, Innenzuschnitt (37) und Packungszuschnitt (11) vom Faltdorn (35) abgeschoben.

3. Verfahren nach Anspruch 1 oder 2, **dadurch gekennzeichnet, dass** nach dem Vorfalten von inneren Schachtel-Seitenlappen (21) und inneren Deckel-Seitenlappen (23) gegen den Faltdorn (35) lediglich die Schachtel-Seitenlappen (21) in die Ausgangsstellung zurückgefaltet, die Deckel-Seitenlappen (23) hingegen in der aufgerichteten Stellung unter Anlage am Faltdorn (35) für eine (Teil-)Faltung des Deckels (13) gehalten werde.

4. Verfahren nach Anspruch 1 oder einem der weiteren Ansprüche, **dadurch gekennzeichnet, dass** nach dem Abschub von Innenzuschnitt (37) und Packungszuschnitt (11) von dem Faltdorn (35) und nach Rückfalten von Schachtel-Seitenlappen (21) mit Boden-Ecklappen (22) in die Ausgangsstellung Überstände des Innenzuschnitts (37) zur Bildung der Bodenfaltung (44) gegen den Packungsinhalt faltbar sind.

5. Verfahren nach Anspruch 1 oder einem der weiteren Ansprüche, **gekennzeichnet durch** folgende Merkmale:
a) zur Teilfaltung des Deckels (13) werden mit den inneren Schachtel-Seitenlappen (21) innere Deckel-Seitenlappen (23) mit Stim-Ecklappen (25) aufgerichtet,
b) sodann werden die Stirn-Ecklappen (25) gegen den Innenzuschnitt (37), nämlich gegen die Stirnfaltung (38) gefaltet,
c) danach wird die Stirnwand (18) des Deckels (13) unter Anlage an den Stim-Ecklappen (25) aufgerichtet, als Nächstes wird die Deckel-Vorderwand (19) gegen den Innenzuschnitt (37) bzw. gegen den Faltdorn (35) gefaltet,
d) schließlich wird die Einheit aus Packungsinhalt, Innenzuschnitt (37) und teilweise gefaltetem Packungszuschnitt (11) mit weitgehend gefaltetem Deckel (13) vom Faltdorn (35) abgeschoben.

6. Verfahren nach Anspruch 1 oder einem der weiteren Ansprüche, **dadurch gekennzeichnet, dass** ein Kragen (39) quer zur Bewegungsrichtung des Faltdorns (37), insbesondere entlang einer kreisförmigen Bewegungsbahn, zuführbar und infolge Relativbewegung mit einem Kragen-Seitenlappen (42) an eine in Bewegungsrichtung vorn liegende schmale Seitenwand (43) des Faltdorns (35) bzw. des Innenzuschnitts (37) angelegt und dass sodann eine Kragen-Vorderwand (40) an die zum Packungszuschnitt (11) gegenüberliegende Seite des Faltdoms (35) und schließlich ein weiterer Kragen-Seitenlappen (41) an eine rückseitige Seitenwand (43) anlegbar ist.

7. Vorrichtung zum Herstellen von (Zigaretten-)Packungen des Typs Klappschachtel/Hinge Lid mit einem Faltrevolver (30), an dem eine Mehrzahl von Faltdomen (35) und jedem Faltdorn (35) zugeordnete Revolvertaschen (36) angeordnet ist, wobei eine Zigarettengruppe (31) als Packungsinhalt innerhalb des Faltdoms (35) angeordnet und ein Innenzuschnitt (37) an der Außenseite des Faltdoms (35) anliegt unter Bildung einer Stimfaltung (38) und wobei weiterhin ein Packungszuschnitt (11) um den auf dem Faltdorn (35) angeordneten Innenzuschnitt (37) gefaltet ist, derart, dass Seitenlappen (20, 21; 23, 24) des Packungszuschnitts (11) seitlich über den Faltdorn (35) hinwegragen, **gekennzeichnet durch** folgende Merkmale:
a) der Packungszuschnitt (11) liegt an einer radial nach außen gerichteten Seite des Faltdorns (35) bzw. des Innenzuschnitts (37) an,
b) im Bereich einer Faltstation (62) sind Faltorgane, nämlich Formorgane (61) und Falträder (63), angeordnet zum Falten von inneren Schachtel-Seitenlappen (21) und inneren Deckel-Seitenlappen (23) des Packungszuschnitts (11) gegen schmale Seitenwände (43) des Faltdoms (35) bzw. gegen den Innenzuschnitt (37),
c) ein Stößel (69) dient zum Ausschieben der im Faltdorn (35) angeordneten Zigarettengruppe (31) unter Mitnahme des Innenzuschnitts (37) und des Packungszuschnitts (11),
d) Rückfaltorgane, nämlich zu beiden Seiten des Innenzuschnitts (37) angeordnete Formstege (77), dienen zum Zurückfalten der Schachtel-Seitenlappen (21) des Packungszuschnitts (11) in die Ausgangsstellung nach Aus- bzw. Abschub der Zigarettengruppe (31) mit Innenzuschnitt (37) und Packungszuschnitt (11) aus dem bzw. von dem Faltdorn (35).

8. Vorrichtung nach Anspruch 7, **dadurch gekennzeichnet, dass** die Aufnahme- bzw. Revolvertasche (36) auf der dem Faltdorn (35) zugekehrten Seite offen und die Packung (10) bzw. der teilweise gefaltete Packungszuschnitt (11) mindestens mit dem Bereich des Deckels (13) in die Revolvertasche (36) einführbar ist, wobei diese vorzugsweise mit Oberwand (71), Unterwand (72) und Seitenbegrenzungen (73) den Bereich der Packung (10) umschließt.

9. Vorrichtung nach Anspruch 7 oder einem der weiteren Ansprüche, **dadurch gekennzeichnet, dass** Formstege (77) zu beiden Seiten der Revolvertasche (36) angeordnet und relativ zu dieser bewegbar sind in achsparalleler Richtung, derart, dass durch Bewegung in Richtung zum Faltdorn (35) die Schachtel-Seitenlappen (21) durch den Formsteg (77) in die Ausgangsstellung zurückfaltbar sind, vorzugsweise unter Wirkung von Schrägflächen (78) an den Formstegen (77).

10. Vorrichtung nach Anspruch 7 oder einem der weiteren Ansprüche, **dadurch gekennzeichnet, dass** im Bereich der Revolvertasche (36) durch ein Faltorgan, insbesondere durch ein drehend angetriebenes, ortsfestes Faltstück (86) ein freier Bereich des Packungszuschnitts (11) aufrichtbar ist, insbesondere die Schachtel-Vorderwand (14) mit den äußeren Schachtel-Seitenlappen (20), wobei anschließend durch weitere Faltorgane, insbesondere durch Faltweichen bzw. eine geformte Faltschiene (87) die Schachtel-Vorderwand (14) bis zur Anlage an der radial nach innen gerichteten Seite des Zigarettenblocks bzw. des Innenzuschnitts (37).

11. Vorrichtung nach Anspruch 7 oder einem der weiteren Ansprüche, **dadurch gekennzeichnet, dass** durch ein erstes Faltstück (86) der aus Schachtel-Vorderwand (14) und Schachtel-Seitenlappen (20) bestehende Zuschnittschenkel in radial nach innen gefaltet und durch ein zweites Faltorgan, insbesondere ein Faltstück (88), die Bodenwand (15) aufrichtbar und gegen die Stimfaltung (38) des Innenzuschnitts (37) faltbar ist, wobei das Faltstück (88) an der Außenseite des Faltrevolvers (30) positioniert ist.

12. Vorrichtung nach Anspruch 7 oder einem der weiteren Ansprüche, **dadurch gekennzeichnet, dass** die (inneren) Schachtel-Seitenlappen (21) im Bereich der Revolvertasche (36) durch Faltorgane faltbar sind, die Außenseite des Faltrevolvers (30) im Bereich einer Faltstation (79) ortsfest positioniert sind und paarweise einem Packungszuschnitt (11) zugeordnete Faltfinger (81, 82) aufweisen, die nacheinander die Schachtel-Seitenlappen (21) auf der einen und auf der anderen Seite des Packungszuschnitts (11) in die Faltstellung bewegen, nämlich durch radial nach innen gerichtete Faltbewegung.

13. Vorrichtung nach Anspruch 12 oder einem der weiteren Ansprüche, **dadurch gekennzeichnet, dass** die inneren Schachtel-Seitenlappen (21) nach dem Falten durch gesonderte Fixierorgane (83) in Faltstellung haltbar sind, wobei die Fixierorgane (83) als schwenkbare Hebel mit einem Haltekopf ausgebildet sind.

14. Vorrichtung nach Anspruch 7 oder einem der weiteren Ansprüche, **dadurch gekennzeichnet, dass** Packungszuschnitte (11) im Bereich einer Zuschnittstation (58) an die Außenseite der Faltdorne (35) anlegbar sind, insbesondere durch eine Förderwalze (59), wobei Aufnahmen (60) am Umfang der Förderwalze (59) mit Faltorganen im Bereich der (inneren) Schachtel-Seitenlappen (21) versehen sind, die aufgrund einer Abwälzbewegung die Schachtel-Seitenlappen (21) nacheinander an die zugeordneten Seitenwände (43) des Faltdorns (35) anlegen.

15. Vorrichtung nach Anspruch 7 oder einem der weiteren Ansprüche, **dadurch gekennzeichnet, dass** die (inneren) Deckel-Seitenlappen (23) durch gesonderte Faltorgane im Bereich einer Faltstation (62) aufrichtbar und an den Faltdorn (35) anlegbar sind, wobei das Faltorgan vorzugsweise als Faltrad (63) ausgebildet ist mit etwa radial gerichteten Vorsprüngen (64, 65) mit abgerundeten Endbereichen, die aufgrund Relativbewegung nacheinander die Deckel-Seitenlappen (23) erfassen und falten.

16. Vorrichtung nach Anspruch 7 oder einem der weiteren Ansprüche, **gekennzeichnet durch** folgende Merkmale:
a) ein Kragen (39) ist im Bereich einer der Zuschnittstation (58) für den Packungszuschnitt (11) in Transportrichtung vorgeordneten Kragenstation (47) dem Faltdorn (35) zuführbar und an diesen bzw. an den Innenzuschnitt (37) anlegbar, derart, dass eine Kragen-Vorderwand (40) auf der radial nach innen liegenden Seite des Faltdoms (35) positioniert ist,
b) der Kragen (39) ist vorzugsweise **durch** ein umlaufendes Förderorgan dem Faltdorn (35) zuführbar, insbesondere **durch** ein umlaufendes Saugsegment (48), an dem der Kragen (39) mit einem in Bewegungsrichtung vom liegenden Kragen-Seitenlappen (41) und mindestens einem Teilbereich der Kragen-Vorderwand (40) anliegt, wobei ein in Förderrichtung rückseitiger Kragen-Seitenlappen (42) frei liegt zur Übernahme **durch** den Faltdorn (35).

## Claims

1. Method of producing (cigarette) packs (10) of the hinge-lid/hinge-lid-box type, from a pack blank (11) for forming a box part (12) and a lid (13), which is connected pivotably thereto, having a collar (39), which is formed from a separate blank, and having an inner blank (37), which wraps around a cigarette group (31) as pack contents then forms an end fold (38) and/or base fold (44), wherein the inner blank (37) is positioned against the outside of a hollow folding body - folding mandrel (35) - arranged on a folding turret (30), and is folded around this hollow folding body or folding mandrel to form the base or end fold at the free, open end of the folding mandrel (35), **characterized by** the following features:
a) the pack blank (11), configured for longitudinal folding, has a region comprising the box front wall (14), base wall (15) and box rear wall (16) positioned against the folding mandrel (35) or against the folded inner blank (37) such that box side flaps (20, 21) and lid side flaps (23, 24) project laterally beyond the folding mandrel (35),
b) then inner folding flaps, that is to say inner box side flaps (21) and inner lid side flaps (23), are erected and positioned against the folding mandrel (35) or against the inner blank (37),
c) the erected inner side flaps (21, 22) are then folded back into their starting position in the plane of the pack blank (11),
d) thereafter, the cigarette group (31), as pack contents, the inner blank (37) and the pack blank (11) are pushed out of the folding mandrel (35) or pushed off from the same,
e) once having been pushed off from the folding mandrel (35), the box side flaps (21) are folded again against the cigarette block comprising the cigarette group (31) and inner blank (37),
f) thereafter, the pack blank (11) is folded to completion and is transported further through the folding turret (30).

2. Method according to Claim 1, **characterized by** the following features:
a) once the pack blank (11) has been positioned against the folding mandrel (35) or inner blank (37), folding flaps of the lid (13), that is to say inner lid side flaps (23) with end corner flaps (25) and also an end wall (18) and lid front wall (19), are folded into the appropriate position,
b) thereafter, the unit made up of pack contents, inner blank (37) and pack blank (11) are pushed off from the folding mandrel (35).

3. Method according to Claim 1 or 2, **characterized in that**, once inner box side flaps (21) and inner lid side flaps (23) have been pre-folded against the folding mandrel (35), merely the box side flaps (21) are folded back into the starting position, the lid side flaps (23), in contrast, being retained in the erected position with abutment against the folding mandrel (35) for (partial) folding of the lid (13).

4. Method according to Claim 1 or one of the further claims, **characterized in that**, once the inner blank (37) and pack blank (11) have been pushed off from the folding mandrel (35) and box side flaps (21) with base corner flaps (22) have been folded back into the starting position, extensions of the inner blank (37) can be folded against the pack contents in order to form the base fold (44).

5. Method according to Claim 1 or one of the further claims, **characterized by** the following features:
a) for partial folding of the lid (13), inner lid side flaps (23) with end corner flaps (25) are erected along with the inner box side flaps (21),
b) then the end corner flaps (25) are folded against the inner blank (37), that is to say against the end fold (38),
c) thereafter, the end wall (18) of the lid (13) is erected with abutment against the end corner flaps (25), the next step comprising the lid front wall (19) being folded against the inner blank (37) or against the folding mandrel (35),
d) finally, the unit made up of pack contents, inner blank (37) and partially folded pack blank (11) with a largely folded lid (13) are pushed off from the folding mandrel (35).

6. Method according to Claim 1 or one of the further claims, **characterized in that** a collar (39) can be fed transversely to the movement direction of the folding mandrel (35), in particular along a circular movement path, and, as a result of relative movement, has a collar side flap (42) positioned against a front narrow side wall (43) of the folding mandrel (35) or of the inner blank (37), as seen in the movement direction, and **in that** then a collar front wall (40) can be positioned against that side of the folding mandrel (35) which is opposite to the pack blank (11) and, finally, a further collar side flap (41) can be positioned against a rear side wall (43).

7. Apparatus for producing (cigarette) packs of the hinge-lid/hinge-lid-box type, having a folding turret (30), on which are arranged a plurality of folding mandrels (35) and turret pockets (36), which are assigned to each folding mandrel (35), wherein a cigarette group (31), as pack contents, is arranged within the folding mandrel (35) and an inner blank (37) butts against the outside of the folding mandrel (35) to form an end fold (38), and wherein, furthermore, a pack blank (11) is folded around the inner blank (37), arranged on the folding mandrel (35), such that side flaps (20, 21; 23, 24) of the pack blank (11) project laterally beyond the folding mandrel (35), **characterized by** the following features:
a) the pack blank (11) butts against a radially outwardly directed side of the folding mandrel (35) or of the inner blank (37),
b) folding mechanisms, that is to say forming mechanisms (61) and folding wheels (63), are arranged in the region of a folding station (62) for the purpose of folding inner box side flaps (21) and inner lid side flaps (23) of the pack blank (11) against narrow side walls (43) of the folding mandrel (35) or against the inner blank (37),
c) by means of a push rod (69), the cigarette group (31) arranged in the folding mandrel (35) is pushed out of the same, carrying along the inner blank (37) and the pack blank (11) in the process,
d) restraining mechanisms, that is to say shaped crosspieces (77) arranged on either side of the inner blank (37), serve for folding back the box side flaps (21) of the pack blank (11) into the starting position once the cigarette group (31) with inner blank (37) and pack blank (11) has been pushed out of the folding mandrel (35) or pushed off from the same.

8. Apparatus according to Claim 7, **characterized in that** the accommodating or turret pocket (36) is open on the side that is directed towards the folding mandrel (35), and the pack (10) or the partially folded pack blank (11) can be introduced into the turret pocket (36) at least by way of the region of the lid (13), wherein this turret pocket preferably encloses the region of the pack (10) with its upper wall (71), lower wall (72) and side boundaries (73).

9. Apparatus according to Claim 7 or one of the further claims, **characterized in that** shaped crosspieces (77) are arranged on either side of the turret pocket (36) and can be moved relative thereto in the axis-parallel direction such that, by movement in the direction of the folding mandrel (35), the box side flaps (21) can be folded back into the starting position by the shaped crosspiece (77), preferably under the action of oblique surfaces (78) on the shaped crosspieces (77).

10. Apparatus according to Claim 7 or one of the further claims, **characterized in that**, in the region of the turret pocket (36), a folding mechanism, in particular a rotationally driven, fixed-location folding component (86), can erect a free region of the pack blank (11), in particular the box front wall (14) with the outer box side flaps (20), wherein then further folding mechanisms, in particular folding diverters or a shaped folding rail (87), can erect the box front wall (14) into abutment against the radially inwardly directed side of the cigarette block or of the inner blank (37).

11. Apparatus according to Claim 7 or one of the further claims, **characterized in that** a first folding component (86) can fold radially inwards the blank limb comprising the box front wall (14) and box side flaps (20), and a second folding mechanism, in particular a folding component (88), can erect the base wall (15) and fold it against the end fold (38) of the inner blank (37), wherein the folding component (88) is positioned on the outside of the folding turret (30).

12. Apparatus according to Claim 7 or one of the further claims, **characterized in that** the (inner) box side flaps (21) can be folded by folding mechanisms in the region of the turret pocket (36), the outside of the folding turret (30) is positioned at a fixed location in the region of a folding station (79), and has pairs of folding fingers (81, 82) which are assigned to a pack blank (11) and by means of which the box side flaps (21) on one side of the pack blank (11) and the other are moved one after the other into the folding position, that is to say by a radially inwardly directed folding movement.

13. Apparatus according to Claim 12 or one of the further claims, **characterized in that** the inner box side flaps (21), once folded, can be retained in the folding position by separate fixing mechanisms (83), wherein the fixing mechanisms (83) are designed as pivotable levers with a retaining head.

14. Apparatus according to Claim 7 or one of the further claims, **characterized in that** pack blanks (11) can be positioned against the outside of the folding mandrels (35) in the region of a blank station (58), in particular by a conveying roller (59), wherein mounts (60) on the circumference of the conveying roller (59) are provided with folding mechanisms in the region of the (inner) box side flaps (21), these mechanisms, on account of a rolling movement, positioning the box side flaps (21) one after the other against the associated side walls (43) of the folding mandrel (35).

15. Apparatus according to Claim 7 or one of the further claims, **characterized in that** the (inner) lid side flaps (23) can be erected by separate folding mechanisms, and positioned against the folding mandrel (35), in the region of a folding station (62), wherein the folding mechanism is designed preferably as a folding wheel (63) with approximately radially directed protrusions (64, 65) with rounded end regions, which grip, and fold, the lid side flaps (23) one after the other on account of relative movement.

16. Apparatus according to Claim 7 or one of the further claims, **characterized by** the following features:
a) in the region of a collar station (47), which is arranged upstream of the blank station (58) for the pack blank (11), as seen in the transporting direction, a collar (39) can be fed to the folding mandrel (35) and positioned against the latter or against the inner blank (37) such that a collar front wall (40) is positioned on the radially inwardly located side of the folding mandrel (35),
b) the collar (39) can be fed to the folding mandrel (35) preferably by a circulating conveying mechanism, in particular by a circulating suction segment (48), against which the collar (39) butts by way of a front collar side flap (41), as seen in the movement direction, and at least one subregion of the collar front wall (40), wherein a rear collar side flap (42), as seen in the conveying direction, is exposed in order to be received by the folding mandrel (35).

## Revendications

1. Procédé de fabrication de paquets (de cigarettes) (10) du type boîte pliante/couvercle articulé, constitué d'une pièce découpée de paquet (11) destinée à former une partie de boîte (12) et d'un couvercle (13) connecté à celle-ci de manière pivotante, comprenant un bord (39) formé d'une pièce découpée séparée et une pièce découpée intérieure (37) enveloppant un groupe de cigarettes (31) en tant que contenu du paquet, laquelle pièce découpée intérieure (37) forme un pli frontal (38) et/ou un pli de fond (44), la pièce découpée intérieure (37) étant placée sur le côté extérieur d'un corps creux de pliage - un mandrin de pliage (35) - disposé sur une tourelle de pliage (30), et étant repliée autour de celui-ci, en formant le pli de fond ou frontal sur l'extrémité ouverte libre du mandrin de pliage (35), **caractérisé par** les caractéristiques suivantes :
a) la pièce découpée de paquet (11) dans sa réalisation pour un pli longitudinal est appliquée avec une région constituée d'une paroi avant de boîte (14), d'une paroi de fond (15), et d'une paroi arrière de boîte (16), sur le mandrin de pliage (35) ou sur la pièce découpée intérieure pliée (37), de telle sorte que des volets latéraux de boîte (20, 21) et des volets latéraux de couvercle (23, 24) fassent saillie latéralement au-delà du mandrin de pliage (35),
b) ensuite, des volets de pliage intérieurs sont redressés et appliqués sur le mandrin de pliage (35) ou sur la pièce découpée intérieure (37), à savoir des volets latéraux de boîte (21) et des volets latéraux de couvercle (23),
c) les volets latéraux intérieurs redressés (21, 22) sont dépliés ensuite dans leur position initiale dans le plan de la pièce découpée de paquet (11),
d) ensuite, les groupes de cigarettes (31) en tant que contenu du paquet, la pièce découpée intérieure (37) et la pièce découpée de paquet (11) sont ressortis ou enlevés du mandrin de pliage (35),
e) après l'enlèvement du mandrin de pliage (35), les volets latéraux de boîte (21) sont à nouveau pliés contre le bloc de cigarettes constitué du groupe de cigarettes (31) et de la pièce découpée intérieure (37),
f) ensuite, la pièce découpée de paquet (11) est pliée définitivement pendant le transport ultérieur à travers la tourelle de pliage (30).

2. Procédé selon la revendication 1, **caractérisé par** les étapes suivantes :
a) après l'application de la pièce découpée de paquet (11) sur le mandrin de pliage (35) ou la pièce découpée intérieure (37), des volets de pliage du couvercle (13), à savoir des volets latéraux de couvercle intérieurs (23) avec des volets de coin frontaux (25) ainsi que la paroi frontale (18) et la paroi avant du couvercle (19) sont pliés dans la position correspondant au paquet,
b) ensuite, l'unité constituée du contenu du paquet, de la pièce découpée intérieure (37) et de la pièce découpée de paquet (11) sont enlevés du mandrin de pliage (35).

3. Procédé selon la revendication 1 ou 2, **caractérisé en ce qu'**après le pliage initial des volets latéraux de boîte intérieurs (21) et des volets latéraux de couvercle intérieurs (23) contre le mandrin de pliage (35), seuls les volets latéraux de boîte (21) sont dépliés dans la position initiale, les volets latéraux de couvercle (23), par contre, étant maintenus dans la position redressée appliquée contre le mandrin de pliage (35) pour un pliage (partiel) du couvercle (13).

4. Procédé selon la revendication 1 ou selon l'une quelconque des autres revendications, **caractérisé en ce qu'**après l'enlèvement de la pièce découpée intérieure (37) et de la pièce découpée de paquet (11) du mandrin de pliage (35) et le dépliage des volets latéraux de boîte (21) avec les volets de coin du fond (22) dans la position initiale, des dépassements de la pièce découpée intérieure (37) peuvent être pliés contre le contenu du paquet pour former le pli du fond (44).

5. Procédé selon la revendication 1 ou selon l'une quelconque des autres revendications, **caractérisé par** les caractéristiques suivantes :
a) pour le pliage partiel du couvercle (13), des volets latéraux de couvercle intérieurs (23) avec des volets de coin frontaux (25) sont redressés avec les volets latéraux de boîte intérieurs (21),
b) ensuite, les volets de coin frontaux (25) sont pliés contre la pièce découpée intérieure (37), c'est-à-dire contre le pli frontal (38),
c) ensuite, la paroi frontale (18) du couvercle (13) est redressée en appui contre les volets de coin frontaux (25), et ensuite la paroi avant de couvercle (19) est pliée contre la pièce découpée intérieure (37) ou contre le mandrin de pliage (35),
d) et finalement, l'unité constituée du contenu du paquet, de la pièce découpée intérieure (37) et de la pièce découpée de paquet (11) partiellement pliée est enlevée du mandrin de pliage (35) avec le couvercle (13) essentiellement plié.

6. Procédé selon la revendication 1 ou selon l'une quelconque des autres revendications, **caractérisé en ce qu'**un bord (39) peut être amené transversalement à la direction de mouvement du mandrin de pliage (37), en particulier le long d'une trajectoire de déplacement circulaire, et suite au mouvement relatif peut être appliqué avec un volet latéral de bord (42) contre une paroi latérale (43) étroite du mandrin de pliage (35) ou de la pièce découpée intérieure (37), située à l'avant dans la direction de déplacement, et **en ce qu'**ensuite une paroi avant de bord (40) peut être appliquée contre le côté du mandrin de pliage (35) opposé à la pièce découpée de paquet (11) et finalement un autre volet latéral de bord (41) peut être appliqué contre une paroi latérale (43) du côté arrière.

7. Dispositif de fabrication de paquets (de cigarettes) du type boîte pliante/couvercle articulé, comprenant une tourelle de pliage (30), sur laquelle est disposée une pluralité de mandrins de pliage (35) et de cavités de tourelle (36) associées à chaque mandrin de pliage (35), un groupe de cigarettes (31) étant disposé en tant que contenu de paquet à l'intérieur du mandrin de pliage (35) et une pièce découpée intérieure (37) s'appliquant sur le côté extérieur du mandrin de pliage (35) en formant un pli frontal (38), et en outre une pièce découpée de paquet (11) étant repliée autour de la pièce découpée intérieure (37) disposée sur le mandrin de pliage (35), de telle sorte que des volets latéraux (20, 21 ; 23, 24) de la pièce découpée de paquet (11) fassent saillie latéralement au-delà du mandrin de pliage (35), **caractérisé par** les caractéristiques suivantes :
a) la pièce découpée de paquet (11) s'applique contre un côté du mandrin de pliage (35) ou de la pièce découpée intérieure (37) orienté radialement vers l'extérieur,
b) dans la région d'un poste de pliage (62) sont disposés des organes de pliage, c'est-à-dire des organes de formage (61) et des roues de pliage (63), pour plier des volets latéraux de boîte intérieurs (21) et des volets latéraux de couvercle intérieurs (23) de la pièce découpée de paquet (11) contre des parois latérales étroites (43) du mandrin de pliage (35) ou contre la pièce découpée intérieure (37),
c) un poussoir (69) sert à faire sortir le groupe de cigarettes (31) disposé dans le mandrin de pliage (35) en entraînant la pièce découpée intérieure (37) et la pièce découpée de paquet (11),
d) des organes de dépliage, à savoir des nervures de formage (77) disposées des deux côtés de la pièce découpée intérieure (37), servent à déplier les volets latéraux de boîte (21) de la pièce découpée de paquet (11) dans leur position initiale après la sortie ou l'enlèvement du groupe de cigarettes (31) avec la pièce découpée intérieure (37) et la pièce découpée de paquet (11) hors du ou depuis le mandrin de pliage (35).

8. Dispositif selon la revendication 7, **caractérisé en ce que** la cavité de réception ou de tourelle (36) du côté tourné vers le mandrin de pliage (35) est ouverte et le paquet (10) ou la pièce découpée de paquet (11) partiellement pliée peut être introduit(e) au moins avec la région du couvercle (13) dans la cavité de tourelle (36), celle-ci entourant de préférence avec la paroi supérieure (71), la paroi inférieure (72) et des limitations latérales (73) la région du paquet (10).

9. Dispositif selon la revendication 7 ou l'une quelconque des autres revendications, **caractérisé en ce que** des nervures de formage (77) sont disposées des deux côtés de la cavité de tourelle (36) et peuvent être déplacées par rapport à celle-ci dans une direction d'axes parallèles, de telle sorte que grâce au déplacement dans la direction du mandrin de pliage (35), les volets latéraux de boîte (21) puissent être dépliés par la nervure de formage (77) dans leur position initiale, de préférence sous l'action de surfaces obliques (78) au niveau des nervures de formage (77).

10. Dispositif selon la revendication 7 ou l'une quelconque des autres revendications, **caractérisé en ce que** dans la région de la cavité de tourelle (36), une région libre de la pièce découpée de paquet (11) peut être redressée par un organe de pliage, notamment par une pièce de pliage (86) en position fixe, entraînée en rotation, notamment la paroi avant de boîte (14) avec les volets latéraux de boîte extérieurs (20), et ensuite, grâce à d'autres organes de pliage, notamment par des aiguilles de pliage ou un rail de pliage façonné (87), la paroi avant de boîte (14) peut être redressée jusqu'à venir en appui contre le côté du bloc de cigarettes ou de la pièce découpée intérieure (37) orienté radialement vers l'intérieur.

11. Dispositif selon la revendication 7 ou l'une quelconque des autres revendications, **caractérisé en ce que** la branche de pièce découpée constituée de la paroi avant de boîte (14) et des volets latéraux de boîte (20) est pliée radialement vers l'intérieur par une première pièce de pliage (86), et la paroi de fond (15) peut être redressée par un deuxième organe de pliage, en particulier une pièce de pliage (88), et peut être pliée contre le pli frontal (38) de la pièce découpée intérieure (37), la pièce de pliage (88) étant positionnée sur le côté extérieur de la tourelle de pliage (30).

12. Dispositif selon la revendication 7 ou l'une quelconque des autres revendications, **caractérisé en ce que** les volets latéraux de boîte (intérieurs) (21) peuvent être pliés dans la région de la cavité de tourelle (36) par des organes de pliage, qui sont positionnés fixement sur le côté extérieur de la tourelle de pliage (30) dans la région d'un poste de pliage (79) et présentent par paire un doigt de pliage (81, 82) associé à une pièce découpée de paquet (11), les doigts de pliage déplaçant les uns après les autres les volets latéraux de boîte (21) d'un côté et de l'autre de la pièce découpée de paquet (11), c'est-à-dire par un mouvement de pliage orienté radialement vers l'intérieur.

13. Dispositif selon la revendication 12 ou l'une quelconque des autres revendications, **caractérisé en ce que** les volets latéraux de boîte intérieurs (21) peuvent être retenus dans la position pliée, après leur pliage, par des organes de fixation séparés (83), les organes de fixation (83) étant réalisés sous forme de leviers pivotants avec une tête de retenue.

14. Dispositif selon la revendication 7 ou l'une quelconque des autres revendications, **caractérisé en ce que** des pièces découpées de paquet (11) peuvent être appliquées dans la région d'un poste de pièces découpées (58) contre le côté extérieur des mandrins de pliage (35), notamment par un rouleau de transport (59), des logements (60) sur la périphérie des rouleaux de transport (59) étant pourvus d'organes de pliage dans la région des volets latéraux de boîte (intérieurs) (21), qui, du fait d'un mouvement de roulement, appliquent les volets latéraux de boîte (21) les uns après les autres contre les parois latérales associées (43) du mandrin de pliage (35).

15. Dispositif selon la revendication 7 ou l'une quelconque des autres revendications, **caractérisé en ce que** les volets latéraux de couvercle (intérieurs) (23) peuvent être redressés par des organes de pliage séparés dans la région d'un poste de pliage (62) et peuvent être appliqués contre le mandrin de pliage (35), l'organe de pliage étant réalisé de préférence sous forme de roue de pliage (63) avec des saillies (64, 65) orientées approximativement radialement, avec des régions d'extrémité arrondies, qui saisissent et plient les volets latéraux de couvercle (23) les uns après les autres du fait d'un mouvement relatif.

16. Dispositif selon la revendication 7 ou l'une quelconque des autres revendications, **caractérisé par** les caractéristiques suivantes :
a) un bord (39) peut être amené au mandrin de pliage (35) dans la région d'un poste de bord (47) placé avant le poste de pièce découpée (58) pour la pièce découpée (11), dans la direction de transport, et être appliqué contre le mandrin de pliage ou contre la pièce découpée intérieure (37), de telle sorte qu'une paroi avant de bord (40) soit positionnée sur le côté du mandrin de pliage (35) situé radialement vers l'intérieur,
b) le bord (39) peut être amené de préférence par un organe de transport périphérique au mandrin de pliage (35), notamment par un segment aspirant périphérique (48), sur lequel le bord (39) s'applique avec un volet latéral de bord (41) situé en avant dans la direction de déplacement et avec au moins une région partielle de la paroi avant du bord (40), un volet latéral de bord (42) du côté arrière dans la direction de transport étant exposé de manière à pouvoir être repris par le mandrin de pliage (35).
